# EUROPÄISCHE PATENTSCHRIFT

(11) **EP 0 289 821 B1**
(45) Veröffentlichungstag und Bekanntmachung des Hinweises auf die Patenterteilung: **27.06.1990**
(21) Anmeldenummer: 88105908.3
(22) Anmeldetag: 14.04.1988
(51) Int. Cl.: E05D 11/06, E05F 1/12

(54) **Federscharnier**
Spring hinge
Charnière à ressort

(30) Priorität: 06.05.1987 DE 8706469 U; 04.03.1988 DE 8802899 U
(43) Veröffentlichungstag der Anmeldung: 09.11.1988
(73) Patentinhaber: Schmale GmbH. & Co. KG., D-58511 Lüdenscheid (DE)
(72) Erfinder:
(74) Vertreter: Dörner, Lothar, Dipl.-Ing.

(56) Entgegenhaltungen:
- DE-A- 2 936 603
- DE-C- 767 742
- DE-U- 8 235 551
- DE-U- 8 523 698
- US-A- 2 372 303

## Beschreibung

### Technisches Gebiet:

Die Erfindung betrifft ein Federscharnier mit zwei Scharnierlappen, die an den aneinanderstoßenden Kanten über ein aus kammartig ineinandergreifenden und von einem Scharnierdraht durchsetzten Rollen gebildetes Scharniergelenk miteinander verbunden sind und die mit Vorrichungen für die Befestigung an Teilen eines Anschlagguts versehen sind, und mit mindestens einer Feder, deren Enden an jeweils einem der Scharnierlappen angreifen.

Federscharniere der vorgenannten Art dienen dazu, ein Teil, zum Beispiel einen Deckel, an einem anderen Teil, zum Beispiel an einem Kasten, eines behälterartigen Anschlagguts, wie eines Koffers, Kastens, Etuis oder einer Schachtel aus Holz, Karton oder Kunststoff, schwenkbar zu befestigen, und das schwenkbare Teil unter der Wirkung der Feder sowohl in der Schließstellung als auch nach Überwindung eines Tot- oder Kippunkts in der Offenstellung zu halten.

### Stand der Technik:

Bei dem aus DE-U-8 235 551 bekannten Federscharnier ist jeder Scharnierlappen entlang seiner freien Kanten rechtwinklig nach derselben Seite abgebogen und in der abgebogenen Ebene mit Einschlagspitzen versehen. Zwischen dem ebenen Teil und der freien Kante jedes Scharnierlappens ist eine Art Tasche gebildet, von der ein Ende der das Innere des Federscharniers überbrückenden U-förmig ausgebildeten Feder aufgenommen ist. Bei dem aus DE-U-8 523 698 bekannten Federscharnier ist jeder Scharnierlappen entlang seiner äußeren Längskante mit einem Falz versehen, der in einem in Richtung der äußeren Längskante gebogenen Winkel endet, hinter den die als gekröpfte Blattfeder mit abgewinkelten Enden ausgebildeten Federn greifen.

Bei den bekannten Federscharnieren tritt folgendes Problem auf: Um die Federn in ungespanntem Zustand montieren zu können, werden die Scharnierlappen in eine Winkellage zueinander gebracht, in der ihre Aufnahmen für die Enden der Federn einen geringeren Abstand voneinander haben als die Enden der entspannten Feder. Der Winkel zwischen den Scharnierlappen beträgt hierbei ca. 120_{°}. Die Federn können leicht in die Aufnahmen eingelegt werden. Um beim Transport die Federn nicht zu verlieren, werden dann die Scharnierlappen in eine Ausgangslage zueinander gebracht, in der die freien Enden der Federn hinter die Aufnahmen greifen und die Federscharniere gespannt sind. Berücksichtigt man, daß die Scharnierlappen nach dem Anschlagen der Federscharniere an ein Anschlaggut in dessen Schließstellung einen Winkel von ca. 180_{°}, in dessen Offenstellung von 270_{°} und mehr bilden, bilden sie in der hier betrachteten Ausgangs-oder Transportlage einen Winkel, der zwischen Schließ- und Offenstellung liegt. Dies ist folglich auch die Lage, in der die Federscharniere dem Anschlagwerkzeug zugeführt werden. Will man das Anschlagen in zwei Arbeitsgängen und in zwei zu den im Winkel zueinander stehenden Scharnierlappen jeweils senkrechten Ebenen vermeiden, vielmehr das Anschlagen in einem Arbeitsgang vornehmen, sind Anschlagwerkzeuge notwendig, die die Federscharniere unmittelbar vor dem Anschlagvorgang entgegen der Wirkung der Feder in die spätere Schließstellung bringen, in der die Scharnierlappen einen Winkel von ca. 180_{°} einnehmen. Solche Anschlagwerkzeuge, wie sie aus der DE-U-8 600 009 bekannt sind, sind aufwendig, da sie besondere Wand- und/oder Führungsvorrichtungen benötigten.

### Darstellung der Erfindung:

Hier will die Erfindung Abhilfe schaffen. Der Erfindung liegt die Aufgabe zugrunde, ein Federscharnier der eingangs genannten Art so auszubilden, daß es nach dem Einlegen der Feder in die spätere Schließstellung bringbar und gehalten ist. Gemäß der Erfindung wird diese Aufgabe dadurch gelöst, daß an mindestens einem der Scharnierlappen eine Arretierung vorgesehen ist, über die dieser Scharnierlappen an dem anderen Scharnierlappen unter der Wirkung der Feder bei einem Winkel von ca. 180_{°} abstützbar ist.

Durch die Erfindung entsteht ein in sich stabileres Federscharnier. Die Winkellage der Scharnierlappen zueinander ist durch Wahl der Arretierung im Bereich unter 180_{°} einstellbar, damit die Schließwirkung des angeschlagenen Federscharniers wählbar.

Bei der Erfindung werden die Scharnierlappen nach dem Einlegen der Feder aus der erwähnten Winkellage von ca. 120_{°} zueinander entgegen der Wirkung der Feder in die gewünschte Winkellage von ca. 180_{°} gebracht. In dieser Lage schnappt die Arretierung ein und sichert die Winkellage von ca. 180_{°} entgegen der Wirkung der Feder. Das Federscharnier hat jetzt die optimale Anschlaglage. Es wird eine Anschlagmaschine zugeführt, die ein einfaches Anschlagwerkzeug aufweisen kann. In der Anschlagmaschine erfolgt das Anschlagen der Scharniere an das Anschlaggut.

Das Federscharnier kann sowohl als Einzelscharnier (vgl. DE-U-8 235 551) als auch als Teil eines bandförmigen Werkstücks zugeführt werden (vgl. US-A-4 406 035; EP-A-0 126 911).

In einer Weiterbildung der Erfindung ist an jedem Scharnierlappen eine Platte aus federndem Material angebracht, aus der ein das Scharniergelenk umgreifender Teilring, der bei dem Winkel von 180_{°} unter der Wirkung der Feder mit seiner Endfläche gegen die Endfläche des anderen Teilrings gedrückt gehalten ist, und ein zur freien Kante jedes Scharnierlappens gebogener Winkel, der von einem der Enden der Feder hintergriffen ist, ausgestoßen sind. Diese Weiterbildung läßt es zu, jedes Scharnier, das nicht als Federscharnier ausgestaltet ist, in ein Federscharnier umzurüsten, ohne das Scharnier selbst ändern zu müssen. Es braucht vielmehr lediglich die Platte angebracht zu werden, wonach die Feder eingelegt und die Arretierungsstellung eingenommen werden kann.

Eine andere Weiterbildung der Erfindung ist dadurch gekennzeichnet, daß zueinander gehörende benachbarte Rollen der Scharnierlappen Vorsprünge aufweisen, die bei einem zwischen den Scharnierlappen gebildeten Winkel von weniger als 180_{°} aneinanderstoßen. Bei dieser Weiterbildung liegen die Anschläge bei einem Winkel unter 180_{°}, vorzugsweise bei ca. 170_{°}, aneinander. Die Feder hält das Scharnier in dieser Lage. Der untere Winkel ist durch die Anschläge, die einen sogenannten Innenstop bilden, fixiert. Die Anschläge stellen andererseits seine Montagehilfe bei der Zusammenführung der für ein Federscharnier notwendigen Bauteile dar. Es tritt eine Versteifung des Scharnierrückens ein. Das Scharnier kann mit aneinanderliegenden Anschlägen ohne weitere Handhabung, auch ohne Drehung in Öffnungsrichtung, einem Anschlagwerkzeug zugeführt werden. Das Scharnier ist sein eigenes Halte- und Führungswerkzeug. Die maschinelle Weiterverarbeitung mit vereinfachten Befestigungswerkzeugen unter Fortfall von Justierhilfen ist begünstigt.

Bei der Erfindung ist die Feder von Anfang an unverlierbar an dem Scharnier angebracht; unter ihrer Wirkung liegen die Anschläge aneinander. Die Erfindung ist bei Scharnieren sowohl mit innen wie mit außen liegenden Scharnierrollen anwendbar. Der Begrenzungsbereich ist nicht auftragend. Es entfallen Vorbereitungs-, z.B. in der Form von Fräsarbeiten. Wird die Erfindung bei einem Scharnierband verwendet, dessen Rollung scharf abgewinkelt ist, ist die Rolle zur spitzen Seite nachrollbar; bei einem Scharnierband mit klassischer Rollung ist die Rolle entgegengesetzt zur spitzen Seite nachrollbar.

In einer dritten Weiterbildung der Erfindung weisen eine der Rollen des einen Scharnierlappens auf einer Stirnseite einen spiralförmig sich erweiternden und nach Art eines Gesperres abgesetzten Vorsprung und die zugehörige benachbarte Stirnseite der Rolle des anderen Scharnierlappens den drehsymmetrisch gleichen Vorsprung auf. Ein Anschlag mit Vorsprüngen dieser Art ist bei einem Scharnier ohne Feder bekannt als Winkelbegrenzung (vgl. Figur 6 der US-A-4 406 035). Bei dem bekannten Scharnier ist der obere Winkel begrenzt - sogenannter Außenstop -, bei der Erfindung ist dagegen der innere Winkel begrenzt - sogenannter Innenstop -.

### Kurze Beschreibung der Zeichnung:

Drei Ausführungsbeispiele der Erfindung sind in der Zeichnung dargestellt und werden nachfolgend im einzelnen beschrieben. Es zeigen in vergrößerter Darstellung:
Fig. 1 etwa entlang der Schnittlinie A-A in Fig. 3 ein Federscharnier, dessen Scharnierlappen die Winkellage zueinander aufweisen, in der die Feder montiert wird;
Fig. 2 das in Fig. 1 dargestellte Federscharnier mit montierter Feder im Anschlagzustand;
Fig. 3 die Ansicht unter das in Fig. 1 und 2 dargestellte Federscharnier;
Fig. 4 die Ansicht unter ein anderes Federscharnier mit Außenrolle;
Fig. 5 eine Stirnansicht des in Fig. 4 dargestellten Federscharniers;
Fig. 6 die Ansicht unter ein Federscharnier mit Innenrolle;
Fig. 7 eine Stirnansicht des in Fig. 6 dargestellten Federscharniers.

### Bester Weg zur Ausführung der Erfindung:

Die als Ausführungsbeispiele gewählten Federscharniere bestehen aus zwei Scharnierlappen 1 und 2. An den einander zugewandten inneren Längskanten sind die Scharnierlappen 1, 2 als Rolle 11,21 ausgebildet. Die Rollen 11,21 greifen kammartig ineinander und bilden eine Scharnierrolle 3. Die Scharnierrolle 3 ist von einem Scharnierdraht 4 durchsetzt. Die Scharnierrolle 3 bildet mit dem Scharnierdraht 4 ein Scharniergelenk. Jeder Scharnierlappen 1, 2 ist an seinem Rand 12, 22 mit im wesentlichen rechtwinklig zu seinem ebenen Teil 13, 23 abgewinkelten Einschlagspitzen 14, 24 versehen. Anstelle der Einschlagspitzen können andere Vorrichtungen für die Befestigung des Federscharniers an Teilen eines Anschlagguts vorgesehen sein.

Bei dem in Fig. 1 bis 3 dargestellten Ausführungsbeispiel ist der Rand 12, 22 jedes Scharnierlappens 1, 2 im wesentlichen rechtwinklig zu seinem ebenen Teil 13, 23 abgewinkelt. In der Ebene des Randes 12, 22 sind die Einschlagspitzen 14, 24 an die Scharnierlappen 1, 2 angeformt. In diesem Ausführungsbeispiel weist das Federscharnier ein breiteres Mittelteil und zwei schmalere Stirnteile auf. Es sind Einschlagspitzen 14, 24 sowohl an dem breiteren als auch an den schmaleren Teilen vorgesehen.

An dem Scharnierlappen 1 ist eine Platte 5, an dem Scharnierlappen 2 eine Platte 6 aus federndem Material angebracht. Die Platten 5, 6 können in die Scharnierlappen 1, 2 eingeklebt, eingelötet oder auch lediglich mechanisch durch den Rand 12, 22 gehalten sein. Aus jeder Platte 5, 6 ist an jeder Stirnseite des Federscharniers ein das Scharniergelenk 3, 4 umgreifender Teilring 51, 61 ausgestoßen. Bei einem Winkel der Scharnierlappen 1, 2 von ca. 120_{°} zueinander - vgl. Fig. 1 - liegen die Teilringe 51,61 in Radialrichtung übereinander. Bei dem Winkel von 180^{0 -} vgl. Fig. 2 - schnappen die Teilringe 51, 61 unter der Federwirkung des Materials auf denselben Radius. Jeder der Teilringe 51, 61 ist dann mit seiner Endfläche 52, 62 gegen die Endfläche 62, 52 des jeweils anderen Teilrings 61,51 gedrückt gehalten.

Gegeneinander gedrückt gehalten sind die Endflächen 52, 62 unter der Wirkung einer Feder 7, die die Scharnierlappen 1, 2 überspannt. Die Feder 7 ist eine an ihren Enden 71 gekröpfte Blattfeder, auch als ebene Biegefeder bezeichnet. Mit jedem Ende 71 greift die Feder 7 hinter einen Winkel 53, 63 der aus der Platte 5, 6 in Richtung zum Rand 12, 22 des Scharnierlappens 1, 2 gebogen ist. Die Teilringe 51, 61 sind an jeder Stirnseite des Federscharniers, die Winkel 53, 63 zwischen den Teilringen 51, 61 im verbreiterten Teil des Federscharniers angeordnet. Bei Verwendung von federndem Material für die Scharnierlappen 1, 2 können die Teilringe 51, 61 und die Winkel 53, 63 auch aus den Scharnierlappen 1, 2 ausgestoßen sein. Die Ausgestaltung der Scharnierlappen ist ebenso wie die der Einschlagspitzen 14, 24 in Anpassung an das Anschlaggut wählbar. Das Federscharnier kann einzeln oder auch als Bestandteil eines bandförmigen Werkzeugs einer Anschlagmaschine zugeführt werden.

Um die Feder 7 einsetzen zu können, werden die Scharnierlappen 1, 2 in eine Lage gebracht, in der sie einen Winkel von ca. 120_{°} einnehmen - vgl. Fig. 1 -. In dieser Lage greifen die Enden 71 der Feder hinter die Winkel 53, 63. Die Scharnierlappen 1, 2 werden dann entgegen der Wirkung der Feder 7 in eine Lage gebracht, in der ihr Winkel zueinander sich zunehmend vergrößert, bis er ca. 180_{°} beträgt - vgl. Fig. 2 -. In dieser Lage schnappen die Teilringe 51, 61 von den unterschiedlich großen Radien auf denselben Radius; ihre Endflächen 52, 62 drücken gegeneinander. Die Scharnierlappen 1, 2 sind in dieser Lage arretiert. Die ist zugleich die Lage, in der das Federscharnier mit Hilfe seiner Einschlagspitzen 14, 24 einfach an ein Anschlaggut angeschlagen werden kann. Nach dem Anschlagen ist das Federscharnier um Winkel bis zu 270_{°} und - ohne Verwendung einer Winkelbegrenzung - darüberhinaus schwenkbar.

Besteht die Platte 5, 6 nicht aus federndem Material oder werden die Teilringe 51, 61 direkt aus dem Scharnierlappen 5, 6 ausgestoßen, können die Teilringe 51, 61 mittels eines Werkzeugs, welches auch das Federscharnier in seine Transportlage bringt, auf denselben Radius gedrückt werden. Die Teilringe 51, 61 können auch aneinander angepaßt unterschiedlich lang sein. Sie können - von außen dann unsichtbar - im Bereich unter der Feder 7 angeordnet sein. Schließlich kann die die Erfindung bildende Arretierung als Begrenzung des Schwenkwinkels zwischen den Scharnierlappen nach innen auch bei Scharnieren ohne Feder verwendet werden.

Bei den in Fig. 4 bis 7 dargestellten Ausführungsbeispielen weisen zueinander gehörende benachbarte Rollen 11, 21 der Scharnierlappen 1, 2 Vorsprünge 15, 25 auf, die bei einem zwischen den Scharnierlappen gebildeten Winkel von weniger als 180_{°}, vorzugsweise von 170_{°}, aneinanderstoßen. Über die Vorsprünge 15, 25 ist jeweils der eine Scharnierlappen, z.B. 1, an dem anderen Scharnierlappen, z.B. 2, abstützbar. Gegeneinandergedrückt gehalten sind die Vorsprünge 15, 25 unter der Wirkung der Feder 7, die die Scharnierlappen 1, 2 überspannt. Mit ihrem Basisstück 72 übergreift die Blattfeder die Scharnierrolle 3. Die Enden 71 der Blattfeder 7 sind als freie Federenden kraftschlüssig mit je einer Tasche 17, 27 verbunden. Jede Tasche 17, 27 ist im ebenen Teil 13, 23 je einer von dem Rand 12, 22 der Scharnierlappen 1, 2 ausgehenden Aussparung herausgedrückt.

Die Vorsprünge 15, 25 sind an den beiden Enden des Schamiergelenks 3, 4 vorgesehen. Besteht das Scharniergelenk 3, 4 aus mehreren Rollen 11, 21, können entweder die Vorsprünge 15, 25 nur an den beiden Enden des Scharniergelenks 3, 4 vorgesehen sein; die Vorsprünge 15, 25 können aber auch an jeder Stirnseite jeder das Scharniergelenk 3, 4 bildenden Rolle 11, 21 vorgesehen sein.

### Gewerbliche Verwertbarkeit:

Das Federscharnier dient dazu, ein Teil, z.B. einen Deckel, an einem anderen Teil, z.B. an einem Kasten, eines behälterartigen Anschlagguts schwenkbar zu befestigen, und das schwenkbare Teil unter der Wirkung der Feder sowohl in der Schließstellung als auch in der Offenstellung zu halten.

## Patentansprüche

1. Federscharnier mit zwei Scharnierlappen (1; 2), die an den aneinanderstoßenden Kanten über ein aus kammartig ineinander greifenden und von einem Scharnierdraht (4) durchsetzten Rollen (3) gebildetes Scharniergelenk (3; 4) miteinander verbunden sind und die mit Vorrichtungen für die Befestigung an Teilen eines Anschlagguts versehen sind, und mit mindestens einer Feder (7), deren Enden (71) an jeweils einem der Scharnierlappen (1; 2) angreifen, dadurch gekennzeichnet, daß an mindestens einem der Scharnierlappen (1;2) eine Arretierung vorgesehen ist, über die dieser Scharnierlappen (1) an dem anderen Scharnierlappen (2) unter der Wirkung der Feder (7) bei einem Winkel von ca. 180° abstützbar ist.

2. Federscharnier nach Anspruch 1, dadurch gekennzeichnet, daß an jedem der Scharnierlappen (1; 2) eine Hälfte der Arretierung vorgesehen ist, die an der jeweils anderen Hälfte abstützbar ist.

3. Federscharnier nach Anspruch 1 oder 2, dadurch gekennzeichnet, daß mit jedem Scharnierlappen (1; 2) mindestens ein das Scharniergelenk (3, 4) umgreifender Teilring (51; 61) verbunden ist, der bei dem Winkel von ca. 180_{°} unter der Wirkung der Feder (7) mit seiner Endfläche (52; 62) gegen die Endfläche (62; 52) des anderen Teilrings (61; 51) gedrückt gehalten ist.

4. Federscharnier nach Anspruch 3, dadurch gekennzeichnet, daß jeder Teilring (51; 61) und ein zur freien Kante jedes Scharnierlappens (1; 2) gebogener Winkel (53; 63) der von einem der Enden (71) der Feder (7) hintergriffen ist, aus dem Scharnierlappen (1; 2) ausgestoßen sind.

5. Federscharnier nach Anspruch 3, dadurch gekennzeichnet, daß an jedem Scharnierlappen (1; 2) eine Platte (5; 6) aus federndem Material angebracht ist, aus der jeder Teilring (51; 61) und ein zur freien Kante jedes Scharnierlappens (1; 2) gebogener Winkel (53; 63), der von einem der Enden (71) der Feder (7) hintergriffen ist, ausgestoßen sind.

6. Federscharnier nach Anspruch 4 oder 5, dadurch gekennzeichnet, daß die Teilringe (51; 61) an jeder Stirnseite des Federscharniers und die Winkel (53; 63) zwischen den Teilringen (51; 61) angeordnet sind.

7. Federscharnier nach Anspruch 1 oder 2, dadurch gekennzeichnet, daß zueinandergehörende benachbarte Rollen der Scharnierlappen (1; 2) Vorsprünge (15; 25) aufweisen, die bei einem zwischen den Scharnierlappen gebildeten Winkel von weniger als 180_{°} aneinanderstoßen.

8. Federscharnier nach Anspruch 7, dadurch gekennzeichnet, daß eine der Rollen (z.B. 11) des einen Scharnierlappens (1) auf einer Stirnseite (16) einen spiralförmig sich erweiternden und nach Art eines Gesperres abgesetzten Vorsprung (15) und die zugehörige benachbarte Stirnseite (26) der Rolle (21) des anderen Scharnierlappens (2) den drehsymmetrisch gleichen Vorsprung (25) aufweisen.

9. Federscharnier nach Anspruch 7 oder 8, dadurch gekennzeichnet, daß der zwischen den Scharnierlappen (1; 2) gebildete Winkel 160_{°} bis 175° beträgt.

10. Federscharnier nach einem der Ansprüche 7 bis 9, dadurch gekennzeichnet, daß als Feder (5) eine Blattfeder vorgesehen ist, deren Enden (51) nach innen abgewinkelt und an jeweils einem der Scharnierlappen abgestützt sind und die mit ihrem Basisstück (52) die Scharnierrolle (3) übergreift.

11. Federscharnier nach Anspruch 10, dadurch gekennzeichnet, daß die Enden (51) der Blattfeder als freie Federenden kraftschlüssig mit je einer Tasche (17; 27) verbunden sind, die im Basisteil (13; 23) je einer von dem Rand (12; 22) der Scharnierlappen (1; 2) ausgehenden Aussparung herausgedrückt sind.

12. Federscharnier nach einem der Ansprüche 7 bis 11, dadurch gekennzeichnet, daß die Vorsprünge (15; 25) an den beiden Enden des Scharniergelenks (3, 4) vorgesehen sind.

13. Federscharnier nach einem der Ansprüche 7 bis 11, dadurch gekennzeichnet, daß die Vorsprünge (15;25) an jeder Stirnseite jeder das Scharniergelenk (3, 4) bildenden Rolle (11; 21) vorgesehen sind.

## Claims

1. A spring hinge comprising two hinge flaps (1; 2), which are connected with one another at their abutting edges via a hinge joint (3; 4) formed by coils (3), which engage in one another in the manner of a comb and which are penetrated by a hinge wire (4), the hinge flaps being provided with devices for attachment to parts of an article, and comprising at least one spring (7), whose ends (71) act upon one of the hinge flaps (1; 2) in each case, characterised in that on at least one of the hinge flaps (1; 2) a stop is provided, by means of which the said hinge flap (1) can be supported against the other hinge flap (2) at an angle of approx. 180_{°} under the force of the spring (7).

2. A spring hinge according to claim 1, characterised in that one half of the stop, which can be supported against the respective other half of the stop, is provided on each of the hinge flaps (1; 2).

3. A spring hinge according to claim 1 or 2, characterised in that at least one partial ring (51, 61) enclosing the hinge joint (3, 4) is connected with each hinge flap (1; 2), the partial ring (51, 61) being held under the effect of the spring (7) with its end face (52; 62) against the end face (62; 52) of the other partial ring (61; 51) when the angle between the hinge flaps is approx. 180_{°}.

4. A spring hinge according to claim 3, characterised in that each partial ring (51; 61) and an angle plate (53; 63), which is bent towards the free edge of each hinge flap (1; 2) and under which one of the ends (71) of the spring (7) engages, are punched out of the hinge flaps (1; 2).

5. A spring hinge according to claim 3, characterised in that on each hinge flap (1; 2) a plate (5; 6) is mounted made of resilient material, out of which are punched each partial ring (51; 61) and an angle plate (53; 63), which is bent towards the free edge of each hinge flap (1; 2) and under which one of the ends (71) of the spring (7) engages.

6. A spring hinge according to claim 4 or 5, characterised in that the partial rings (51; 61) are arranged at each end face of the spring hinge and the angle plates (53; 63) are arranged between the partial rings (51; 61).

7. A spring hinge according to claim 1 or 2, characterised in that adjacent and mating coils of the hinge flaps (1; 2) comprise projections (15; 25), which abut against one another when an angle of less than 180_{°} is formed between the hinge flaps.

8. A spring hinge according to claim 7, characterised in that, at one end face (16), one of the coils (e.g. 11) of the first hinge flap (1) comprises a projection (15), which widens in the form of a spiral and is stepped in the manner of a locking mechanism, and the associated adjacent end face (26) of the coil (21) of the second hinge flap (2) comprises the rotationally symmetrical equivalent projection (25).

9. A spring hinge according to claim 7 or 8, characterised in that the angle formed between the hinge flaps (1; 2) is between 160_{°} and 175_{°}.

10. A spring hinge according to one of claims 7 to 9, characterised in that a leaf spring is provided as the spring (5), whose ends (51) are bent inwards, are supported against one of the hinge flaps in each case and with their base portion (52) enclose the hinge coil (3).

11. A spring hinge according to claim 10, characterised in that the ends (51) of the leaf spring are each frictionally connected as free spring ends with a pocket (17; 27), which are punched out of the base section (13; 23) of a recess extending from the edge (12; 22) of the hinge flap (1; 2) in each case.

12. A spring hinge according to one of claims 7 to 11, characterised in that the projections (15; 25) are provided at both ends of the hinge joint (3, 4).

13. A spring hinge according to one of claims 7 to 11, characterised in that the projections (15; 25) are provided on each end face of each coil (11, 21) forming the hinge joint (3, 4).

## Revendications

1. Charnière à ressort comprenant deux lames de charnière (1, 2) dont les arêtes contiguës sont reliées entre elles par l'intermédiaire d'une articulation à charnière (3, 4) constituée par des charnons (3) s'emboîtant les uns dans les autres à la manière d'un peigne et traversés par une broche de charnière (4) et qui sont munies de dispositifs pour la fixation sur des éléments d'une pièce de réception, et au moins un ressort (7) dont les extrémités (71) agissent chacune sur l'une des lames de charnière (1, 2), caractérisée en ce que sur au moins l'une des lames de charnière (1, 2) est prévu un dispositif d'arrêt par l'intermédiaire duquel ladite lame de charnière (1) peut s'appuyer, sous l'action du ressort (7), sur l'autre lame de charnière (2) sous un angle d'environ 180_{°}.

2. Charnière à ressort selon la revendication 1, caractérisée en ce que sur chaque lame de charnière (1, 2) est prévue une moitié du dispositif d'arrêt qui peut respectivement prendre appui sur l'autre moitié.

3. Charnière à ressort selon l'une des revendications 1 ou 2, caractérisée en ce qu'a chaque lame de charnière (1, 2) est rattachée au moins une bague partielle (51, 61) qui entoure l'articulation à charnière (3, 4) et que, sous l'angle d'environ 180_{°}, la surface terminale (52, 62) de ladite bague partielle est maintenue appliquée, sous l'action du ressort (7), contre la surface terminale (62, 52) de l'autre bague partielle (61, 51).

4. Charnière à ressort selon la revendication 3, caractérisée en ce que chaque bague partielle (51, 61) et un coude (53, 63) qui est plié en direction de l'arête libre de chaque lame de charnière (1, 2) et derrière lequel passe l'une des extrémités (71) du ressort (7), sont découpés dans la lame de charnière (1, 2).

5. Charnière à ressort selon la revendication 3, caractérisée en ce que sur chaque lame de charnière (1, 2) est montée une plaque (5, 6) réalisée dans un matériau élastique, dans laquelle sont découpés chaque bague partielle (51, 61) et un coude (53, 63) qui est plié en direction de l'arête libre de chaque lame de charnière (1, 2) et derrière lequel passe l'une des extrémités (71) du ressort (7).

6. Charnière à ressort selon l'une des revendications 4 ou 5, caractérisée en ce que les bagues partielles (51, 61) sont disposées sur chaque face frontale de la charnière à ressort et que les coudes (53, 63) sont placés entre lesdites bagues partielles (51, 61).

7. Charnière à ressort selon l'une des revendications 1 ou 2, caractérisée en ce que des charnons voisins associés des lames de charnière (1, 2) présentent des saillies (15, 25) qui se touchent sous un angle de moins de 180_{°} formé entre les lames de charnière.

8. Charnière à ressort selon la revendication 7, caractérisée en ce que l'un des charnons (par exemple 11) de l'une des lames de charnière (1) présente sur l'une des faces frontales (16) une saillie (15) s'élargissant en spirale et étagée à la manière d'un encliquetage, et que la face frontale voisine associée (26) du chamon (21) de l'autre lame de charnière (2) présente, en symétrie de révolution, la même saillie (25).

9. Charnière à ressort selon l'une des revendications 7 ou 8, caractérisée en ce que l'angle formé entre les lames de charnière (1, 2) est de 160° à 175°.

10. Charnière à ressort selon l'une des revendications 7 à 9, caractérisée en ce que le ressort (7) prévu est une lame de ressort dont les extrémités (71) sont coudées vers l'intérieur et s'appuient chacune sur l'une des lames de charnière et dont l'élément de base (72) recouvre le charnon (3).

11. Charnière à ressort selon la revendication 10, caractérisée en ce que les extrémités (71) de la lame de ressort coopèrent, en tant qu'extrémités de ressort libres, par adhérence, avec respectivement une poche (17, 27), chacune desdites poches étant dégagée dans l'élément de base (13, 23) de respectivement un évidement partant du bord (12, 22) des lames de charnière (1, 2).

12. Charnière à ressort selon l'une des revendications 7 à 11, caractérisée en ce que les saillies (15, 25) sont prévues aux deux extrémités de l'articulation à charnière (3, 4).

13. Charnière à ressort selon l'une des revendications 7 à 11, caractérisée en ce que les saillies (15, 25) sont prévues sur chaque face frontale de chaque charnon (11, 21) formant l'articulation à charnière (3, 4).
